# EUROPÄISCHE PATENTSCHRIFT

(11) **EP 0 502 859 B1**
(45) Veröffentlichungstag und Bekanntmachung des Hinweises auf die Patenterteilung: **17.08.1994**
(21) Anmeldenummer: 90916217.4
(22) Anmeldetag: 07.11.1990
(51) Int. Cl.: E01B 31/17

(54) **VORRICHTUNG ZUM SCHLEIFEN VON SCHIENEN**
DEVICE FOR GRINDING RAILS
DISPOSITIF POUR LA RECTIFICATION DE RAILS

(30) Priorität: 27.11.1989 AT 2710/89
(43) Veröffentlichungstag der Anmeldung: 16.09.1992
(73) Patentinhaber: POKORNY, Friedrich, 3032 Eichgraben (AT)
(72) Erfinder: POKORNY, Friedrich, 3032 Eichgraben (AT)
(74) Vertreter: Rippel, Andreas, Dipl.-Ing.
(86) Internationale Anmeldenummer: AT9000108
(87) Internationale Veröffentlichungsnummer: WO9108343

(56) Entgegenhaltungen:
- FR-A- 1 231 751
- GB-A- 1 325 587
- US-A- 3 566 546

## Beschreibung

Die Erfindung bezieht sich auf eine Vorrichtung zum Schleifen von Schienen, insbesondere Schienenstößen, mit einer an das Schienenprofil heranführbaren, in einem Schleifscheibenträger gehaltenen Schleifscheibe, wobei der Schleifscheibenträger in Längsführungen verschiebbar ist, die beidseits der Schleifstelle an der Schiene abgestützt und um die Schiene schwenkbar sind, sowie die Längsführungen an ihren beiden Enden in Querführungen geführt und mittels an der Schiene anliegenden Auflagen, insbesondere Rollen, im gleichen Abstand vom tatsächlichen Schienenprofil gehalten sind.

Bei, z. B. aus der GB-A- 1 325 587, bekannten Vorrichtungen zum Schleifen von Schienen ist der Schleifscheibenträger auf einem auf der Schiene aufgesetzten Gestell angeordnet, wobei dieses Gestell auch verschwenkbar ist. Die Schleifscheibenachse verläuft etwa quer zur Schienenlängsachse und die von einem Motor angetriebene Schleifscheibe ist in Richtung zur Schiene hin von Hand aus bewegbar. Der Bedienende führt und schwenkt das Gestell beim Schleifen entsprechend seinem Gefühl, wobei zwischendurch Messungen vorgenommen werden. Es ist klar, daß eine solche Vorrichtung Spezialisten zur Bedienung benötigt und trotzdem die Ergebnisse sehr oft unbefriedigend sind.

In der US-A-3 566 546 ist eine sehr kompliziert aufgebaute Vorrichtung beschrieben, durch die die Schienen durchgeführt und in der sie mittels Schleifbändern geschliffen werden. Eine solche Vorrichtung ist zum Schleifen von bereits verlegten Schienen kaum brauchbar.

Aus der FR-A-1 231 751 ist eine Vorrichtung der eingangs genannten Art bekannt geworden, mit der angestrebt wird, die Schiene so zu schleifen, daß sie ihr Originalprofil erhält. Mit der bekannten Vorrichtung ist dies jedoch nicht möglich; das mit Hilfe eines Zahnkranzes und einer Zahnstange erzeugte Profil wäre nämlich kreisförmig.

Die vorliegende Erfindung hat es sich zum Ziel gesetzt, eine Vorrichtung zu schaffen, mit der mit weniger gut geschulten Arbeitskräften eine Schiene schneller und gleichmäßiger als bisher zu schleifen ist. Erreicht wird dies im wesentlichen dadurch, daß die Querführungen in einer zum Idealprofil der Schiene im wesentlichen parallel verlaufenden Kurvenbahn geführt sind, sodaß die Längsführungen im wesentlichen um die jeweiligen Mittelpunkte der Krümmungsradien des Idealprofiles der Schiene verschwenken.

Durch die erfindungsgemäßen Maßnahmen wird bewirkt, daß einerseits die Radien des Idealprofiles, andererseits der tatsächliche Zustand auf beiden Seiten der Schleifstelle berücksichtigt werden. Es kommt daher auch bei Schienenstößen, bei denen zwei unterschiedlich abgenützte Schienen aneinander stoßen, zu einem gleichmäßigen Übergang. Die Gleichmäßigkeit des Überganges ist aber besonders wichtig, weil Stöße auf die Räder des darüber fahrenden Zuges, insbesondere bei den immer höher werdenden Geschwindigkeiten, vermieden werden sollen.

Eine besonders kompakte und in sich steife Vorrichtung ergibt sich, wenn die Kurvenbahnen zur Führung des Schleifscheibenträgers an den Stehern eines Portalrahmens angeordnet sind.

Die Verschiebung der Schleifscheibenträger in den Kurvenbahnen kann von Hand aus erfolgen, zweckmäßig ist jedoch der Schleifscheibenträger in seinen beidseitig angeordneten Kurvenbahnen motorisch verschiebbar.

Bei einer bevorzugten Ausführungsform der Erfindung erfolgt die Führung des Schleifscheibenträgers in den Kurvenbahnen über je zwei bombierte Rollen und an den zugehörigen Rollenträgem greift jedes Ende eines über Umlenkrollen geführten Zugorganes an. Die Bombierung der Rollen ermöglicht ein Schwenken des Schleifscheibenträgers in bezug auf die Schienenlängsachse in jenen Fällen, in denen beidseits der Schleifstelle verschieden abgenützte Schienen vorhanden sind. Durch die Verwendung von zwei Rollen wird auf einfache Weise erreicht, daß die Achse der Schleifscheibe im wesentlichen immer zum Mittelpunkt des jeweiligen Radius des Idealprofiles hinweist.

Die Verwendung eines an den Rollenträgern angreifenden Zugorganes, das bei einer zweckmäßigen Ausführungsform als Zahnriemen ausgebildet ist, ermöglicht auf einfache Weise die Bewegung des Schleifscheibenträgers in den Kurvenbahnen.

Zur Synchronisation der Bewegung in beiden Kurvenbahnen sind zweckmäßig zwei gegenüberliegende Umlenkrollen über eine Welle miteinander verbunden.

Eine sichere und einfach zu handhabende Abstützung der Vorrichtung wird nach einem weiteren Merkmal der Erfindung dadurch erreicht, daß beidseitig je ein leicht konischer, die Schiene seitlich umfassender Sitz vorgesehen ist, dem zwei relativ zueinander zangenartig bewegbare Arme zugeordnet sind, die an der Unterseite des Schienenkopfes angreifen.

Die Regel- und Steuereinrichtung der Vorrichtung sind zweckmäßig im waagrechten Holm des Portalrahmens angeordnet. Dort sind sie einerseits geschützt, anderseits aber leicht zugänglich.

Nachstehend ist die Erfindung an Hand eines in den Zeichnungen dargestellten Ausführungsbeispieles näher beschrieben, ohne jedoch auf dieses Beispiel beschränkt zu sein. Dabei zeigen: Fig.1 die Ansicht einer auf eine Schiene aufgesetzten Vorrichtung quer zur Schienenlängsachse, Fig.2 in einem gegenüber der Fig.1 vergrößertem Maßstab eine Ansicht in Schienenlängsrichtung, Fig.3 ebenfalls in vergrößertem Maßstab einen Schnitt längs der Linie III-III in Fig.1 und Fig.4 den Bereich IV in Fig.1 in stark vergrößertem Maßstab.

Ein Schleifscheibenträger 1 trägt eine von einem Elektromotor angetriebene topfförmige Schleifscheibe 3, deren Achse unter einem etwas von 90° abweichenden Winkel zur Längsachse der Schiene 5 weist. Die Schiene 5 wird somit an der Stelle 6 geschliffen. Über ein Handrad 7 od.dgl. ist die Schleifscheibe 3 in Richtung ihrer Achse 4 bewegbar.

Der Schleifscheibenträger 1 ist in Längsführungen 8 längs der Schiene 5 verschiebbar. Im gezeichneten Beispiel weisen die Längsführungen 8 vier Führungsstangen 9 sowie zwei damit verbundene seitliche Abdeckplatten 10 auf. An beiden Enden der Abdeckplatten 10 sind Endplatten 11 angeordnet, die mit Lagern 12 versehen sind. Die Lager 12 umfassen Querführungen 13, die von einer Platte 14 gehalten sind.

An einem Fortsatz 15 jeder Endplatte 11 ist eine Rolle 16 gelagert. Beide Rollen 16 liegen auf der Schiene 5 auf.

Auf jeder Platte 14 sind zwei bombierte Rollen 17 gelagert, die in Führungen 18 abrollen. Die Führungen 18 verlaufen parallel zum Idealprofil der Schiene 5, d.h. die Mittelpunkte der Krümmungsradien des Schienenprofiles und der Kurvenbahn fallen zumindestens im wesentlichen zusammen.

Die als Rollenträger wirkende Platte 14 ist mit Zapfen 19 versehen, an denen je das Ende eines Zahnriemens 20 angreift, der über Umlenkrollen 21 geführt ist. Eine Gelenkwelle 22, die über einen Motor 23 drehbar ist, verbindet die beiden obersten gegenüberliegenden Umlenkrollen 21.

Die Kurvenbahnen 18 sind in den Stehern 24 eines Portalrahmens vorgesehen, dessen waagrechter Holm 25 einerseits die Stabilität der Vorrichtung gewährleistet, anderseits den Motor 23, die Welle 22 sowie die Steuer- und Regeleinrichtungen 26 der Vorrichtung aufnimmt.

Zur Festlegung der Vorrichtung an der Schiene 5 ist beidseitig je ein leicht konischer, die Schiene 5 seitlich umfassender Sitz 27 vorgesehen, diesem Sitz 27 sind zwei zueinander zangenartig bewegbare Arme 28 zugeordnet, die an der Unterseite des Schienenkopfes (Fig.2) angreifen. Die Bewegung der Arme 28 erfolgt über einen Spindeltrieb 29.

Um die Vorrichtung auf der Schiene von Bearbeitungsstelle zu Bearbeitungsstelle verfahren zu können, sind an den Stehern 24 Arme 30 angelenkt, die an ihrem einen Ende eine Schienenrolle 31 tragen. Soll die Vorrichtung auf der Schiene verfahren werden, werden die Arme 30 zu den Stehern 24 hin verschwenkt, sodaß die Vorrichtung von der Schiene abgehoben wird und die gesamte Vorrichtung verfahren werden kann. Die Arme 30 werden dabei mit Ansätzen 32 des Portalrahmens verriegelt.

Bei der Bearbeitung einer Schiene 5 wird wie folgt vorgegangen:
Der Portalrahmer 24,25 wird auf einer Schiene 5 beidseits der Schleifstelle 6 durch Aufsetzen auf den Sitz 27 und Verschwenken der Arme 28 festgelegt und der Schleifscheibenträger 1 von Hand aus oder motorisch (nicht dargestellt) längs der Schiene verschoben. Von Zeit zu Zeit wird dann durch Betätigen des Motors 23 der Zahnriemen 20 bewegt und damit der Schleifscheibenträger 1 entlang der Kurvenbahn 18 verschwenkt. Dabei liegen jedoch die Rollen 16 zufolge der möglichen Führung in den Querführungen 13 jederzeit auf dem tatsächlicher. Profil der Schiene 5 auf. Es kann somit ein stufenloser Übergang zwischen dem Schienenprofil links und dem Schienenprofil rechts der jeweiligen Bearbeitungsstelle 6 geschaffen werden, wobei zufolge der Kurvenbahn 18 eine weitgehende Annäherung an das ideale Schienenprofil möglich ist.

## Patentansprüche

1. Vorrichtung zum Schleifen von Schienen, insbesondere Schienenstößen, mit einer an das Schienenprofil heranführbaren, in einem Schleifscheibenträger (1) gehaltenen Schleifscheibe (3), wobei der Schleifscheibenträger (1) in Längsführungen (8) verschiebbar ist, die beidseits der Schleifstelle an der Schiene (5) abgestützt und um die Schiene (5) schwenkbar sind, sowie die Längsführungen (8) an ihren beiden Enden in Querführungen (13) geführt und mittels an der Schiene (5) anliegenden Auflagen, insbesondere Rollen (16), im gleichen Abstand vom tatsächlichen Schienenprofil gehalten sind, **dadurch gekennzeichnet,** daß die Querführungen (13) in einer zum Idealprofil der Schiene (5) im wesentlichen parallel verlaufenden Kurvenbahn (18) geführt sind, sodaß die Längsführungen (8) im wesentlichen um die jeweiligen Mittelpunkte der Krümmungsradien des Idealprofiles der Schiene (5) verschwenken.

2. Vorrichtung nach Anspruch 1, **dadurch gekennzeichnet,** daß die Kurvenbahnen (18) zur Führung des Schleifscheibenträgers (1) an den Stehern (24) eines Portalrahmens angeordnet sind.

3. Vorrichtung nach Anspruch 1 oder 2, **dadurch gekennzeichnet,** daß der Schleifscheibenträger (1) in seinen beidseitig angeordneten Kurvenbahnen (18) motorisch verschiebbar ist.

4. Vorrichtung nach einem der Ansprüche 1 bis 3, **dadurch gekennzeichnet,** daß die Führung des Schleifscheibenträgers (1) in den Kurvenbahnen (18) über je zwei bombierte Rollen (17) erfolgt und an den zugehörigen Rollenträgem (14) je das Ende eines über Umlenkrollen (21) geführten Zugorganes (20) angreift.

5. Vorrichtung nach Anspruch 4, **dadurch gekennzeichnet,** daß das Zugorgan ein Zahnriemen (20) ist.

6. Vorrichtung nach Anspruch 4 oder 5, **dadurch gekennzeichnet,** daß zwei gegenüberliegende Umlenkrollen (21) über eine Welle (22) miteinander verbunden sind.

7. Vorrichtung nach einem der Ansprüche 1 bis 6, **dadurch gekennzeichnet,** daß zur Abstützung der Vorrichtung beidseitig je ein leicht konischer,die Schiene seitlich umfassender Sitz (27) vorgesehen ist, dem zwei relativ zueinander zangenartig bewegbare Arme (28) zugeordnet sind, die an der Unterseite des Schienenkopfes angreifen.

8. Vorrichtung nach einem der Ansprüche 2 bis 7, dadurch gekennzeichnet, daß im waagrechten Holm (25) des Portalrahmens die Regel- und Steuereinrichtungen (26) der Vorrichtung angeordnet sind.

## Claims

1. Device for grinding rails, in particular rail joints, with a grinding wheel (3) that can be advanced towards the rail joint and is held by a grinding wheel carrier (1); the grinding wheel carrier (1) moving in longtitudinal guides (8) which rest against the rail (5) at both sides of the grinding point and can be swung around the rail (5); the longitudinal guides (8) moving in transversal guides (13) at their ends and being kept at the same distance from the actual rail section by means of supports, in particular rollers (16), resting against the rail (5), **characterized in that** the transversal guides (13) follow a curved path (18) which runs largely parallel to the ideal rail (5) section so that the longitudinal guides (8) are mainly swung around the respective centres of the bending radiuses of the ideal rail (5) section.

2. Device according to claim 1, **characterized in that** the curved paths (18) for guiding the grinding wheel carrier (1) are arranged on the posts (24) of a frame.

3. Device according to claims 1 or 2, **characterized in that** the grinding wheel carrier (1) can be displaced in its curved paths (18) on both sides by means of a motor.

4. Device according to one of the claims 1 to 3, **characterized in that** the grinding wheel carrier (1) is guided in the curved paths (18) by means of two cambered rollers (17) each and engages with the corresponding roller carriers (14) at the end of a traction element (20), guided over deflection pulleys (21).

5. Device according to claim 4, **characterized in that** the traction element is a toothed belt.

6. Device according to claim 4 or 5, **characterized in that** two opposing deflection pulleys (21) are connected by means of a shaft (22).

7. Device according to one of the claims 1 to 6, **characterized in that** a slightly conical seat (27) laterally embracing the rail is provided on each side to support the device; two arms (28) with tong-like interaction, which engage at the bottom of the rail head, are provided for this seat (28).

8. Device according to one of the claims 2 to 7, **characterized in that** the automatic control system (26) of the device is situated in the horizontal branch (25) of the frame.

## Revendications

1. Dispositif pour le meulage des rails, en particulier des joints de rails, avec une meule (3) qui peut être approchée au profil de rail et est portée par un porte-meule (1); avec le porte-meule (1) coulissant dans des guidages longitudinaux (8) supportés par le rail (5) aux deux côtés du point de meulage et orientables autour du rail (5); et avec les deux bouts des guidages longitudinaux (8) coulissant dans des guidages transversaux (13); les guidages longitudinaux (8) tenus toujours à la même distance du profil de rail réel à l'aide de supports, en particulier des poulies (16), qui sont en contact avec le rail (5), **caracterisé en ce que** les guidages transversaux (13) sont guidés par un chemin incurvé (18) qui est essentiellement parallèle au profil idéal du rail (5), de façon que les guidages longitudinaux (8) sont essentiellement orientés selon les centres respectifs des rayons de courbure du profil idéal du rail (5).

2. Dispositif selon revendication 1, **caracterisé en ce que** les chemins incurvés (18) pour le guidage du porte-meule (1) sont arrangés sur les pilotis (24) d'un portique.

3. Dispositif selon revendication 1 ou 2, **caracterisé en ce que** le porte-meule (1) peut être déplacé aux deux côtés de ses chemins incurvés (18) à l'aide d'un moteur.

4. Dispositif selon l'une des revendications 1 à 3, **caracterisé en ce que** le porte-meule (1) est guidé dans les chemins incurvés (18) à l'aide de deux poulies (17) bombées à chaque côté et que le bout d'un dispositif de traction (20), guidé par des poulies de déviation (21), agit sur les portes-poulie (14) correspondants.

5. Dispositif selon revendication 4, **caracterisé en ce que** le dispositif de traction est une courroie dentée (20).

6. Dispositif selon revendication 4 ou 5, **caracterisé en ce que** deux poulies de déviation (21) opposées sont liées l'une à l'autre par un arbre (22).

7. Dispositif selon l'une des revendications 1 à 6, **caracterisé en ce qu'**un support (27) légèrement conique qui latéralement enveloppe le rail est prévu a chaque côté pour supporter le dispositif; avec deux bras (28), agissant de façon de tenaille l'un vers l'autre et saisissant la face inférieure du champignon de rail, prévus pour ce support (27).

8. Dispositif selon l'une des revendications 2 à 7, **caracterisé en ce que** le système de réglage et de commande (26) est située dans le chapeau horizontal (25) du portique.
